# EUROPÄISCHE PATENTSCHRIFT

(11) **EP 0 799 971 B1**
(45) Veröffentlichungstag und Bekanntmachung des Hinweises auf die Patenterteilung: **13.11.2002**
(21) Anmeldenummer: 97810142.6
(22) Anmeldetag: 13.03.1997
(51) Int. Cl.: F01D 5/08

(54) **Wärmedämmung für einen Turbinenrotor**
Thermal barrier for turbine rotor
Barrière thermique pour rotor de turbine

(30) Priorität: 04.04.1996 DE 19613472
(43) Veröffentlichungstag der Anmeldung: 08.10.1997
(73) Patentinhaber: Alstom, 75116 Paris (FR)
(72) Erfinder: Schaub, Fritz, 5213 Villnachern (CH)
(74) Vertreter: Liebe, Rainer

(56) Entgegenhaltungen:
- DE-A- 4 324 034
- DE-B- 1 068 274
- DE-C- 972 310
- US-A- 2 848 193
- US-A- 2 858 103

## Beschreibung

### Technisches Gebiet

Die Erfindung bezieht sich auf das Gebiet der Kraftwerkstechnik. Sie betrifft eine Vorrichtung zur Wärmedämmung von Verdichterrotoren thermischer Turbomaschinen, welche insbesondere für die Hochdruckverdichterpartien anwendbar ist.

### Stand der Technik

Es ist bekannt, die von den Schaufeln nicht bedeckten Flächen des Rotors von Gasturbinen mittels sogenannter Wärmestausegmente vor zu grosser Wärmeeinwirkung durch die heissen Brenngase zu schützen. Die Wärmestausegmente werden mit ihren Füssen in Umfangsnuten zwischen den Laufschaufeln eingeschoben und arretiert. Ihre nach aussen gerichteten Flächen werden im Inneren der Segmente meist gekühlt, so dass der Rotor während des Betriebes keiner zu grossen Hitze ausgesetzt ist. Nachteilig an diesem Stand der Technik ist, dass einerseits bei der Montage der Maschine das Einschieben und Arretieren bzw. bei der Demontage der Maschine das Lösen und Herausschieben der Wärmestausegmente recht langwierige Prozesse darstellen und andererseits die Wärmestausegmente viel Platz benötigen.

Am Verdichterrotor waren bisher keine Wärmestausegmente notwendig, weil die Druckverhältnisse dort relativ moderat waren (z.B. 15 bar) und dadurch die Temperaturen im Verdichter nicht extrem hoch waren. Dadurch traten keine Festigkeitsprobleme mit dem Rotormaterial auf.

Durch die heutigen hohen wirtschaftlichen und ökologischen Anforderungen strebt man aber in modernen thermischen Turbomaschinen, beispielsweise Gasturbinen, zu immer höheren Wirkungsgraden, was unter anderem auch zu höheren Druck- und Temperaturverhältnissen im Verdichter führt. Beispielsweise werden heutzutage Drücke in Höhe von 30 bar realisiert. Diese sind ohne Gegenmassnahmen nur mit teurem temperaturbeständigen Material zu realisieren.

Aus DE 972 310 C ist ein flüssigkeitsgekühlter Läufer bekannt. Dieser wird für Gasturbinen eingesetzt, welche bei hohen Temperaturen betrieben werden. Dieser Läufer ist aus einzelnen Ringen zusammengesetzt, die die Schaufeln tragen. Zwecks Abdichtung des Läuferinnern nach aussen sind die Schaufelringe ausserhalb ihrer Einspannung durch in Achsrichtung federnde Ringkörper miteinander verbunden. Diese federnden Ringkörper können beispielsweise eine U-Form besitzen, bei welcher die Schenkel des Querschnittes am offenen Ende so weit genähert sind, dass der Federweg annähernd gleich der axialen Wärmedehnung des Läufers ist. Dadurch wird gewährleistet, dass keine Kühlflüssigkeit oder Dampf nach aussen dringen können.

Aus DE-AS 1 068 274 ist ein Turbomaschinen-Trommelläufer bekannt, bei dem zwischen den Laufschaufelreihen offene, radiale Ringnuten geringer axialer Breite und unterschiedlicher Tiefe in die Trommel eingestochen sind. Damit soll die Durchbiegung der Welle günstig beeinflusst, d.h. eine Krümmung der Welle vermieden werden.

### Darstellung der Erfindung

Die Erfindung versucht, alle diese Nachteile zu vermeiden. Ihr liegt die Aufgabe zugrunde, eine Vorrichtung zur Wärmedämmung des Verdichterrotors einer thermischen Maschine zu schaffen, welche einfach auszuführen ist und mit welcher ein ausreichender Schutz des Rotors vor zu grosser Wärmeeinwirkung ohne Einsatz von Wärmestausegmenten ermöglicht wird.

Erfindungsgemäss wird dies bei einem mit mehreren Reihen Laufschaufeln bestückten Verdichterrotor thermischer Turbomaschinen, welcher um eine Achse in einem von einem heissen Medium durchströmten Strömungskanal rotiert, wobei im Rotor in Oberflächennähe mehrere umlaufende Hohlräume vorgesehen sind, welche jeweils über einen Trennungsspalt mit dem Strömungskanal verbunden sind und welche jeweils zwischen den Laufschaufelreihen angeordnet sind, dadurch erreicht, dass jeder der Hohlräume eine kreisförmige Querschnittsfläche aufweist, und dass die axiale Ausdehnung besagter Hohlräume etwa so gross ist wie der axiale Abstand zwischen zwei benachbarten Hohlräumen.

Der Vorteil der Erfindung besteht darin, dass mit sehr einfachen Mitteln eine Wärmedämmung erreicht werden kann. Es müssen keine zusätzlichen teuren Wärmestausegmente eingesetzt werden. Es kann die Zeit für die Montage dieser Elemente gespart werden. Ausserdem ist im Strömungskanal gegenüber dem bisher bekannten Stand der Technik mehr Platz vorhanden, so dass die Maschine effektiver arbeiten kann. Durch die Anordnung des Trennungsspaltes, der eine Verbindung des wärmedämmenden, in Oberflächennähe des Rotors angeordneten Hohlraumes mit der Oberfläche des Rotors und damit dem Strömungskanal herstellt, ist eine Dehnung der Rotoroberfläche problemlos möglich. Durch die kreisförmige Querschnittsfläche der Hohlräume wird ihre Kerbwirkung minimiert.

### Kurze Beschreibung der Zeichnung

In der Zeichnung ist ein Ausführungsbeispiel der Erfindung dargestellt.

Es zeigen:
- Fig. 1: einen Teillängsschnitt einer Gasturbinenanlage;
- Fig. 2: einen Teillängsschnitt des Verdichterrotors in einer Ausführungsvariante der Erfindung.

Es sind nur die für das Verständnis der Erfindung wesentlichen Elemente gezeigt. Die Strömungsrichtung der Arbeitsmittel ist mit Pfeilen bezeichnet.

### Weg zur Ausführung der Erfindung

Nachfolgend wird die Erfindung anhand eines Ausführungsbeispieles und der Fig. 1 bis 2 näher erläutert.

Fig. 1 zeigt schematisch in einem Teillängsschnitt eine Gasturbinenanlage. Sie besteht im wesentlichen aus einem auf einer gemeinsamen Welle 1 angeordneten Verdichter 2 und einer Turbine 3, wobei zwischen dem Verdichter 2 und der Turbine 3 eine Brennkammer 4 vorgesehen ist. Die Brennkammer 4 ist hier eine Ringbrennkammer. Vom Verdichter 2 sind nur die letzten Reihen der im Rotor 5 angeordneten Laufschaufeln 6 und der im Schaufelträger 7 eingehängten Leitschaufeln 8 dargestellt, während von der Turbine 3 nur die ersten Reihen der im Rotor 5 angeordneten Turbinenlaufschaufeln 9 und der im Turbinenschaufelträger 10 eingehängten Turbinenleitschaufeln 11 dargestellt sind. Die Eintrittspartien des Verdichters 3, das Abgasgehäuse und der Kamin der Turbine werden in Fig. 1 nicht gezeigt.

Im Verdichter 3 wird Umgebungsluft komprimiert, die im Hochdruckverdichterteil bereits stark erwärmt ist und deshalb die nicht von den Laufschaufeln 6 des Verdichters 2 bedeckten Flächen des Rotors 5 thermisch so beansprucht, dass ohne die erfindungsgemässe Lösung Festigkeitsprobleme auftreten würden. Aus dem Verdichter 2 gelangt die komprimierte Luft in die Brennkammer 4. Sie wird mit Brennstoff gemischt und in der Brennkammer 4 verbrannt. Die Heissgase strömen anschliessend über den Turbineneintritt in die Turbine 3 und werden dort entspannt. Das bedeutet, dass die nicht von den Laufschaufeln 9 der Turbine 3 bedeckten Flächen des Rotors 5 extrem stark thermisch beansprucht werden. Mit dem Einbau von hier nicht dargestellten Wärmestausegmenten nach dem bekannten Stand der Technik wird der Rotor 5 der Turbine 3 vor zu grosser thermischer Beanspruchung geschützt.

Mit der vorliegenden Erfindung soll eine ausreichende Wärmedämmung des Rotors 5 des Verdichterteiles, insbesondere der Hochdruckverdichterpartien, erzielt werden. In diesen Bereiches ist die Temperaturbeanspruchung des Rotors 5 nicht so extrem hoch wie im Turbinenbereich.

In Fig. 2 ist eine Ausführungsvariante der Erfindung dargestellt. Es wird ein Teillängsschnitt des Rotors 5 des Verdichters 2 gezeigt, der während des Betriebes um die Achse 12 rotiert. Aus Gründen der Übersichtlichkeit sind die im Rotor 5 angeordneten Laufschaufeln 6 nicht dargestellt.

Nahe der Rotoroberfläche sind im Rotor 5 mehrere umlaufende Hohlräume 13 angeordnet, zwischen denen jeweils eine hier nicht dargestellte Laufschaufelreihe angeordnet ist. Die Hohlräume 13 weisen jeweils eine kreisförmige Querschnittsfläche auf und sind jeweils über einen Trennungsspalt 14 mit dem Strömungskanal 15 verbunden. Der Trennungsspalt 14 erlaubt eine Dehnung der Oberfläche bei Beaufschlagung des Verdichters 2 mit der heissen komprimierten Luft und garantiert somit einen einwandfreien Lauf des Verdichters 2.

Da im Hohlraum nur Konvektion auftritt, muss einerseits die axiale Ausdehnung d des Hohlraumes 13 im Vergleich zum axialen Abstand s zwischen zwei benachbarten Hohlräumen 13 relativ gross sein, weil sonst keine ausreichende Wärmedämmung gewährleistet ist. Andererseits darf die axiale Ausdehnung d des Hohlraumes 13 nicht zu gross gewählt werden, weil sonst Festigkeitsprobleme im Rotor auftreten würden und ausserdem nicht genügend Platz zum Einschaufeln der Laufschaufeln vorhanden vorhanden wäre. Die axiale Ausdehnung d eines jeden umlaufenden Hohlraumes 13 ist deshalb in vorteilhafter Weise etwa so gross wie der Abstand s zwischen zwei benachbarten Hohlräumen 13.

Dieser Steg zwischen den Hohlräumen 13 hat gegenüber der Oberfläche einen reduzierten Querschnitt zum Bremsen des Wärmeflusses.

### Bezugszeichenliste

- 1: Welle
- 2: Verdichter
- 3: Turbine
- 4: Brennkammer
- 5: Rotor
- 6: Laufschaufeln von Pos. 2
- 7: Verdichterschaufelträger
- 8: Leitschaufeln von Pos. 2
- 9: Laufschaufeln von Pos. 3
- 10: Turbinenschaufelträger
- 11: Leitschaufeln von Pos. 3
- 12: Rotorachse
- 13: umlaufender Hohlraum
- 14: Trennungsspalt
- 15: Strömungskanal
- d: axiale Ausdehnung von Pos. 13
- s: axialer Abstand zwischen benachbarten Pos. 13

## Patentansprüche

1. Vorrichtung zur Wärmedämmung von einem mit mehreren Reihen Laufschaufeln (6) bestückten Verdichterrotor (5) einer thermischen Turbomaschine, insbesondere eines Hochdruckverdichters, welcher um eine Achse (12) in einem von einem heissen Medium durchströmten Strömungskanal (15) rotiert, wobei im Rotor (5) in Oberflächennähe mehrere umlaufende Hohlräume (13) vorgesehen sind, welche jeweils über einen Trennungsspalt (14) mit dem Strömungskanal (15) verbunden sind und welche jeweils zwischen den Laufschaufelreihen (6) angeordnet sind, **dadurch gekennzeichnet, dass** jeder der Hohlräume (13) eine kreisförmige Querschnittsfläche aufweist, und dass die axiale Ausdehnung (d) jedes Hohlraumes (13) etwa so gross ist wie der axiale Abstand (s) zwischen zwei benachbarten Hohlräumen (13).

## Claims

1. Arrangement for the thermal insulation of a compressor rotor (5), fitted with several rows of moving blades (6), of a thermal turbomachine, in particular of a high-pressure compressor, which rotates about an axis (12) in a flow duct (15) through which a hot medium flows, a plurality of encircling cavities (13) being provided in the rotor (5) near the surface, these cavities (13) each being connected to the flow duct (15) via a separating gap (14) and each being arranged between the moving blade rows (6), **characterized in that** each of the cavities (13) has a circular cross-sectional area, and **in that** the axial extent (d) of each cavity (13) is approximately as large as the axial distance (s) between two adjacent cavities (13).

## Revendications

1. Dispositif pour l'isolation thermique d'un rotor de compresseur (5) d'une turbomachine thermique, en particulier d'un compresseur à haute pression, équipé de plusieurs rangées d'aubes mobiles (6), qui tourne autour d'un axe (12) dans un canal d'écoulement (15) parcouru par un fluide très chaud, dans lequel il est prévu dans le rotor (5), à proximité de la surface, plusieurs volumes creux périphériques (13), qui sont chaque fois reliés au canal d'écoulement (15) par une fente de séparation (14) et qui sont chaque fois disposés entre les rangées d'aubes mobiles (6), **caractérisé en ce que** chacun des volumes creux (13) présente une section transversale circulaire, et **en ce que** la dimension axiale (d) de chaque volume creux (13) est environ aussi grande que la distance axiale (s) entre deux volumes creux (13) voisins.
